# EUROPÄISCHE PATENTSCHRIFT

(11) **EP 0 756 561 B1**
(45) Veröffentlichungstag und Bekanntmachung des Hinweises auf die Patenterteilung: **12.07.2000**
(21) Anmeldenummer: 96904000.5
(22) Anmeldetag: 06.02.1996
(51) Int. Cl.: B65D 21/02, B65D 21/04, B65D 25/20, B65D 43/08

(54) **BEHÄLTERSYSTEM FÜR BRIEFE**
CONTAINER SYSTEM FOR DOCUMENTS
SYSTEME DE COFFRETS POUR LETTRES

(30) Priorität: 17.02.1995 DE 19505442; 21.12.1995 DE 19548113
(43) Veröffentlichungstag der Anmeldung: 05.02.1997
(73) Patentinhaber: Schoeller Plast Transportbehälter Systeme AG, 1680 Romont (CH); Deutsche Post AG, 53175 Bonn (DE)
(72) Erfinder: UMIKER, Hans, CH-8132 Egg (CH)
(74) Vertreter: Bockhorni, Josef, Dipl.-Ing.
(86) Internationale Anmeldenummer: EP9600491
(87) Internationale Veröffentlichungsnummer: WO9625335

(56) Entgegenhaltungen:
- EP-A- 0 109 325
- EP-A- 0 337 840
- AU-A- 580 160
- DE-B- 2 024 684
- DE-U- 9 306 662
- FR-A- 2 110 178
- FR-A- 2 621 297
- NL-A- 8 200 381
- US-A- 3 979 016
- US-A- 4 105 117

## Beschreibung

Die Erfindung betrifft ein Behältersystem gemäß dem Oberbegriff des Patentanspruches 1.

Brief, Paket- oder Dokumentenzustelldienste stellen im wesentlichen logistische Systeme dar, deren Qualität und Effektivität, das heißt das Verhältnis von Kosten zu Nutzen, vom reibungslosen Ineinandergreifen der Elemente der logistischen Kette wie auch der optimalen Nutzung der zur Verfügung stehenden logistischen Mittel, wie beispielsweise Transportfahrzeugen und Lagerplätzen, abhängt. Besonders problematisch ist hierbei die Tatsache, daß aufgrund der Nutzung von Mehrwegbehältern nicht ein Einbahnstraßensystem zum Einsatz kommt, sondern ein Kreislaufsystem, bei dem leere Transportbehälter beispielsweise einem Poolsystem zugeführt werden müssen, damit sie einer neuerlichen Füllung mit Brief- oder Paketsendungen zur Verfügung stehen können. Bekannt sind einfache Behälter, die jedoch keinerlei spezielle Anpassung an die Bedürfnisse des Betriebes von Zustelldiensten bieten und damit ein Hindernis in der logistischen Kette darstellen, wie auch eine effiziente Kapazitätennutzung verhindern.

Aus dem Stand der Technik ist beispielsweise ein Behältersystem bekannt, bei dem Behälter mit unterschiedlicher Größe aufeinander und ineinandergestapelt werden können. Beispiele beschreiben die Dokumente FR 2 621 297 A1 (das ein Transportbehältersystem gemäß dem Oberbegriff des Anspruchs 1 offenbart) und US 4,105,117. Diese weisen jedoch hinsichtlich der Handhabbarkeit und Herstellbarkeit wesentliche Nachteile auf.

Die Aufgabe der vorliegenden Erfindung ist es, Behälter zur Aufnahme und zum Transport von Sendungen vorzusehen, die eine eindeutige, einfache Handhabung der Behälter bei der Sendungsannahme, dem Versand und der Zustellung innerhalb der logistischen Kette von Zustelldiensten gewährleisten und die im leeren Zustand reduziertes Stapelvolumen zeigen. Ferner sollen die Behälter einfach und kostengünstig herstellbar sein und eine lange Lebensdauer zeigen.

Diese Aufgabe wird durch die kennzeichnenden Merkmale des Patentanspruches 1 gelöst, wobei zweckmäßige Ausführungsformen durch die Merkmale der Unteransprüche gekennzeichnet sind.

Erfindungsgemäß ist ein aus bevorzugt drei unterschiedlichen, miteinander kombinierbaren Behältergrundelementen bestehendes Behältersystem vorgesehen, wobei zwei Grundelemente die gleiche Länge und Breite, jedoch unterschiedliche Tiefe aufweisen und das dritte Grundelement eine Breite gleich der Länge der ersten Grundelemente aufweist. Bevorzugterweise haben das erste und das zweite Grundelement eine Länge von 470 mm und eine Breite von 260 mm, das erste Grundelement eine Tiefe von 280 mm und das zweite Grundelement eine Tiefe von 250 mm. Das dritte erfindungsgemäße Grundelement hat vorzugsweise eine Länge von 540 mm, entsprechend der doppelten Breite der ersten beiden Grundelemente, eine Breite von 470 mm und eine Tiefe von 280 mm. Mehrere, hier zwei der ersten Grundelemente finden auf der Grundfläche des anderen, dritten Grundelementes Platz. Anstelle der bevorzugten drei Grundelemente ist natürlich auch eine andere Anzahl von Grundelementen möglich, wobei lediglich darauf zu achten ist, daß das Vielfache der Breite der schmaleren Grundelemente im wesentlichen der Länge eines großen Grundelementes und die Länge der kleineren Grundelemente der Breite des einen großen Grundelementes entspricht, wobei auch bei den Tiefen der Grundelemente eine andere als die angegebene Staffelung möglich ist.

Die Grundelemente des Behältersystems sind einerseits aufeinanderstapelbar, wobei der aufgestapelte Behälter zur Zentrierung hierbei geringfügig in den unteren eintaucht, und andererseits ineinanderstapelbar, wenn der oben liegende Behälter gegenüber der Aufeinanderstapelungsposition um 180 ° um eine vertikale Achse gedreht ist. Das dritte Grundelement ist bei bevorzugt geringfügigem Eintauchen des oberen Behälters in einen unteren Behälter zum Zwecke einer gewissen Zentrierung und seitlichen Stützung übereinandergesetzter Behälter stapelbar, wobei zwei der großen Grundelemente nach einer Drehung von 180 ° um eine horizontal Achse wiederum tief ineinanderstapelbar sind. Die kleineren Grundelemente können schließlich mit ihrer Längsseite über die Breite des großen Grundelementes aufgesetzt werden, so daß die kleineren Grundelemente auf das dritte Grundelement und umgekehrt aufsetzbar ist bzw. sind.

Die erfindungsgemäßen Behälter besitzen einen unteren Wandbereich, der sich über ungefähr ein Drittel der Höhe eines Behälters erstreckt sowie einen oberen Wandbereich, der sich über das obere Drittel der Höhe des Wandbehälters erstreckt, der darüberhinaus leicht versetzt ist und mit dem unteren Wandbereich über eine konische bzw. schräge Fläche verbunden ist.

Die oberen Ränder zumindest zwei sich gegenüberliegender Seitenwände, vorzugsweise der Schmalseitenwände der erfindungsgemäßen Behälter, sind mit einer lastabtragenden, nach außen vorstehenden, vorzugsweise U-profilartigen Leiste versehen, deren Oberseite als Aufstandsfläche dient. An der Leiste, bzw. im Inneren der U-profilförmigen Leiste können vertikale Rippen vorgesehen sein, die die Leiste stabilisieren. Die Enden der randseitig vorgesehenen Leisten sind vorzugsweise abgerundet, so daß sich ein gleitender Übergang in die oberen Ränder der anderen Seitenwände ergibt. Weiterhin sind auf den mit den Leisten versehenen Wänden nach außen vorstehende Stege, vorzugsweise zwei, vorgesehen, die bevorzugt jeweils mit gleichem Abstand von der Symmetrielinie der Seitenwände angeordnet sind. Diese Stege sind zweiteilig aufgebaut, wobei der untere Teil aus einem massiven, dünnwandigen Vorsprung besteht und der obere Teil als nach zum Inneren des Behälters geöffnetes Hohlprofil ausgebildet ist, das sich bis zur randseitig angeordneten Leiste erstreckt und diese nach oben hin durchbricht. Die oberen Stegteile stehen hierbei genausoweit über die Seitenwände vor, wie die am oberen Rand der Behälter vorgesehenen Leisten und schließen bündig mit diesen ab, während die dünnen, massiven unteren Stegteile etwas schmaler sind.

Die unteren massiv und dünnwandig vorspringenden Bereiche der vertikalen Stege sind relativ zu den oberen breiten und nach innen geöffneten hohlprofilartigen Bereichen der vertikalen Stege so angeordnet, daß sie auf einer der Seitenwände der Behälter fortlaufend mit der zur Symmetrielinie der Seitenwand weisenden Seite der oberen, breiteren und nach zum Inneren des Behälters geöffneten Bereichen der Stege angeordnet sind und auf der gegenüberliegenden Seitenwand der erfindungsgemäßen Behälter mit den nach außen weisenden Seiten der oberen Bereiche der Stege. Die Querschnitte der zum Inneren weisenden Profilinnenseite der oberen Teile der vertikalen Stege sind im Bereich der randseitig angeordneten Leisten verengt. Dieser verengte Querschnitt ist jeweils dem unteren Stegteil gegenüber angeordnet.

Vorzugsweise sind bei den nach außen gesetzten Durchbrüchen der Innenseiten der profilartigen oberen Stegbereiche durch die an der Randkante einer Seite angeordnete Leiste, nach oben leicht vorstehende Vorsprünge vorgesehen. Dementsprechend sind auf der Oberseite der Leiste der gegenüberliegenden Seitenwand außen neben den Durchbrüchen Vorsprünge vorgesehen.

Die oben beschriebenen Elemente der erfindungsgemäßen Behälter wirken nun derart zusammen, daß bei der gleichgerichteten Aufeinanderstapelung zweier Behälter die unteren, dünnwandigen und massiven Stegteile von zumindest zwei sich gegenüberliegenden Seitenwänden auf den Aufstandsflächen der randseitig angeordneten, lastabtragenden Leisten zwei sich gegenüberliegender Seitenwände des darunter gestapelten Behälters zu stehen kommen. Die massiven dünnwandigen unteren Bereiche der Stege befinden sich in diesem Falle auf der den Hohlprofildurchbrüchen durch die Leiste abgewandten Seite der Vorsprünge auf der Leiste, so daß ein Hereinrutschen der dünnwandigen Stegunterteile in die Durchbrüche in den lastabtragenden Leisten verhindert wird.

Ist der aufgestapelte Behälter um 180° gedreht, so tauchen die massiven, dünnwandigen unteren Stegbereiche in die Hohlprofildurchbrüche durch die lastabtragenden Leisten ein, wobei die Unterseiten der profilartigen Stegoberteile auf den Vorsprüngen auf der Aufstandsfläche der randseitig angeordneten Leisten zu stehen kommen. Das Eintauchmaß der aufgestapelten Behälter ergibt sich durch das Verhältnis der Längen der unteren massiven Stegteile zu den oberen hohlprofilartigen Stegteilen.

Die am oberen Rand der zumindest zwei sich gegenüberliegenden Seitenwände angeordneten, vorzugsweise U-profilförmigen Leisten sowie die vertikalen Stege können zwischen sich eine Grifföffnung begrenzen, deren Unterseite durch einen nach außen umgebogenen Rand begrenzt ist. Die randseitig angeordneten Leisten dienen hierbei als Griff, wobei die Abmessungen der Leisten zur verbesserten Griffigkeit einen größeren Querschnitt aufweisen und mit Lamellen versehen sein können.

Darüberhinaus kann auf zumindest einer der Seitenwände, vorzugsweise im Bereich der Vertikalstege, eine z. B. aus Einschubschienen gebildete Etikettenaufnahme ausgebildet sein, die bevorzugt direkt unterhalb der Grifföffnung angeordnet ist. In diesem Falle ist einer der vertikalen Stege so ausgebildet, daß in einem Steg eine Ausnehmung ausgebildet ist, durch den sich die Etikettenhalterungsschienen erstrecken, so daß durch diese Ausnehmung hindurch ein Etikett in die Etikettenhalterung eingeschoben werden kann. Um ein reibungsloses und damit zeitsparendes Einsetzen und herausnehmen von Identifizierungskarten aus dieser Einrichtung zu gewährleisten, ist sie so ausgeführt, daß Identifizierungskarten zum Einstecken nicht genau angesetzt werden müssen, sondern durch entsprechende Führungsleisten oder verlängerte, leicht auseinanderlaufende Führungs-schienen in den Kartenhalter gelenkt werden. Darüberhinaus kann zwischen den Führungsschienen zumindest eine Spann-leiste angeordnet sein, die in Karteneinschubrichtung abgeschrägt ist, so daß sich eine Karte beim Einschieben über diese Spannleiste spannt und damit in dem Kartenhalter fixiert ist.

Durch die in der Regel zusammenhängenden Leisten, Stege und Grifföffnungen ergibt auf einfache und vorteilhafte Art und Weise eine stabilisierende Wirkung für den gesamten Behälter, so daß auf weitere Versteifungselemente am Boden und an den Seitenwänden der Behälter verzichtet werden kann.

In den erfindungsgemäßen Behältern, insbesondere aber in den kleineren Behältern sind Einrichtungen zur Aufnahme von Trennwänden vorgesehen, mit denen sich die Behälter in Fächer unterteilen lassen. Vorzugsweise sind diese Einrichtungen zur Aufnahme von Trennwänden so vorgesehen, daß sich die eingesteckten oder eingesetzten Trennwände von Längsseitenwand zu Längsseitenwand erstrecken. Durch diese einsteckbaren Trennwände lassen sich die Behälter auf einfache und vorteilhafte Weise sowohl für größere Sendungen oder Gegenstände als auch für z. B. Briefe und kleinere Dokumente einsetzen, wobei sich z.B. für unterschiedliche Ziele vorgesehene Briefsendungen aufrecht und damit einfach greifbar sortiert zwischen die Trennwände einstellen lassen.

Um zu verhindern, daß die erfindungsgemäßen Behälter systemfremd, z.B. zur Aufnahme von Flüssigkeiten oder ähnlichem eingesetzt werden, sind im unteren Bereich der Seitenwände, vorzugsweise an einer der Schmalseitenwände, Öffnungen vorgesehen, durch die in den Behälter gegossene Flüssigkeiten ablaufen können.

Schließlich umfaßt das erfindungsgemäße Transportbehältersystem aufsetzbare Deckel, wobei zum Verschluß der Behälter gleicher Länge und Breite ein einheitlicher Deckel vorgesehen ist, wobei dieser so ausgebildet ist, daß er nur in einer Stellung relativ zu dem zu verschließenden Behälter auf denselben gesetzt werden kann. Bevorzugt sind hierzu am Innenrand einer der Seiten des Deckels Vorsprünge vorgesehen, die in entsprechende Ausnehmungen in eine der randseitig angeordneten, lastabtragenden Leisten einer Behälterseite bzw. unter die Leiste eingreifen. Auf der gegenüberliegenden Seite des Deckels ist ein Rastelement vorgesehen, das beim Verschließen des Behälters federnd in eine entsprechend ausgeformte Ausnehmung in der vorzugsweise U-profilförmigen Leiste des zu verschließenden Behälters eingreift. Dieses federnde Rastelement ist so ausgebildet, daß der nach unten über den Deckel vorstehende, einrastende Teil mit einer durch eine Öffnung im Deckel sich nach oben über den Deckel hinaus erstreckenden Verlängerung versehen ist, die am Ende eine Fingerdruckfläche trägt. Auf diese Weise läßt sich ein verschlossener Behälter durch einen Fingerdruck auf die Druckfläche lösen. Auf der äußeren Deckelfläche, vorzugsweise in der Mitte des Deckels, ist ein Etiketteneinschubfach vorgesehen, das zur Sichtseite hin durchsichtig ist, wobei die durchsichtige Oberseite bündig mit der restlichen Deckelfläche abschließt. Die Etikettenaufnahme ist an einer seiner Seiten geöffnet, so daß sich Etiketten oder Identifizierungskarten in die vorgesehene Öffnung einschieben lassen, die dann durch die durchsichtige Oberseite für den Benutzer sichtbar.

Aufgrund der Tatsache, daß der für einen Teil der Behälter einheitliche Deckel mit der Etikettenaufnahme nur in einer Richtung und Stellung auf dem Behältern zu befestigen ist, sind das Etikett auf dem Deckel als auch die Identifizierungskarten in der weiter oben beschriebenen Kartenaufnahme an dem Behälter immer in gleicher Position relativ zueinander angeordnet, so daß die Lokalisierung der Etiketten bei allen Behältern immer eindeutig ist. Hierdurch ergibt sich auf einfache und vorteilhafte Art und Weise eine Hinweisfunktion, womit die Behälter in den einzelnen Stufen der logistischen Kette ohne weiteres von den jeweiligen Benutzern in die korrekte Lage gebracht werden können, damit beispielsweise die Identifizierungskarten durch entsprechende Scanner gelesen werden können. Darüber hinaus ergibt sich durch die nur eine mögliche Befestigungsposition des Deckels auf den Behältern eine Gleichförmigkeit des Verschließvorganges, die ebenfalls zu einem reibungslosen und damit zeitsparenden Ablauf des Handlings beiträgt.

Der Deckel ist auf seiner Sichtseite vorzugsweise mit einem umlaufenden nach oben vorstehenden Rand ausgebildet, wobei die von dem Rand umgebene Fläche hierbei der Bodenfläche der zu verschließenden Behälter entspricht, so daß sich bei der Stapelung verschlossener Behälter ein Zentriereffekt ergibt.

Vorteilhafterweise ist der erfindungsgemäße Deckel ohne Hinterschnitte ausgebildet, was bei der bevorzugten Herstellung der Behälter aus Kunststoff eine einfache und kostengünstige Herstellung durch Einspritzgießen ermöglicht, da die Einspritzformen einfach gehalten werden können.

Eine bevorzugte Ausführungsform sowie weitere Details, Vorteile und Wirkungen der Erfindung werden im folgenden anhand der Zeichnungen beschrieben. Darin zeigen
- Fig. 1: eine Seitenansicht eines kleinen Grundelements von der Längsseite her, wobei in der linken Hälfte ein Schnitt nach Fig. 3 dargestellt ist,
- Fig. 2: eine Draufsicht auf den in Fig. 1 dargestellten Behälter,
- Fig. 3: eine Seitenansicht des in Fig. 1 dargestellten Behälters von der schmalen Seite her und zwar in Fig. 1 von links her gesehen,
- Fig. 4: eine Ansicht des Kastens in Fig. 1 von unten her gesehen, wobei nur eine Kastenhälfte dargestellt ist,
- Fig. 5: einen Längsschnitt nach Fig. 1
- Fig. 6: eine Längsschnittansicht nach Fig. 3 (Teilschnitt),
- Fig. 7: einen Längsteilschnitt nach Fig. 3,
- Fig. 8: einen anderen Längsteilschnitt nach Fig. 3,
- Fig. 9: eine teilweise Darstellung der schmalen Stirnseite der linken Hälfte von Fig. 1 in Seitenansicht gegenüber der Schnittansicht von Fig. 1,
- Fig. 10: eine Seitenansicht der Längsseite des zweiten Behältergrundelements, wobei die linke Hälfte längs nach Fig. 12 geschnitten ist,
- Fig. 11: eine Draufsicht auf den Behälter nach Fig. 11, wobei die obere Hälfte eine Draufsicht von oben und die untere Hälfte eine Draufsicht auf den Boden, also von unten her, zeigt,
- Fig. 12: eine Seitenansicht der Schmalseite des Behälters nach Fig. 10,
- Fig. 13: eine Längsschnittdarstellung nach Fig. 10,
- Fig. 14: einen Längsteilschnitt nach Fig. 12,
- Fig. 15: einen Längsteilschnitt nach Fig. 12,
- Fig. 16: die linke schmale Seitenwand von Fig. 10, jedoch nicht in geschnittener Darstellung, als Teildarstellung,
- Fig. 17: eine Seitenansicht des dritten Behältergrundelements von der schmalen Seite her, wobei in der linken Hälfte eine Längsschnittansicht nach Fig. 18 dargestellt ist,
- Fig. 18: eine Draufsicht auf das in der Fig. 17 dargestellte dritte Behältergrundelement, wobei rechts eine Draufsicht von unten, also vom Boden her, und links eine Draufsicht von oben her dargestellt ist,
- Fig. 19: eine Seitenansicht des in Fig. 17 dargestellten Behälters, und zwar in der rechten Hälfte als Seitenansicht von außen und in der linken Hälfte als Längsschnittdarstellung nach Fig. 18,
- Fig. 20: eine Seitenansicht des in Fig. 17 dargestellten Behälters in anderem Maßstab und von der Außenseite her (Längsseite),
- Fig. 21: eine Teilansicht des Bodens (unteres rechtes Viertel von Fig. 18 in teilweise geschnittener Darstellung),
- Fig. 22: eine Seitenansicht einer Einzelheit von Fig. 20 (Etiketteneinschub) in ungeschnittener Darstellung von der Seite her gesehen;
- Fig. 23: eine Explosionsansicht des Behälters mit einem entsprechenden Deckel;
- Fig. 24: eine perspektivische Ansicht des Deckelrastelementes von unten.

In den Fig. 1 bis 9 ist das Ausführungsbeispiel eines Behältergrundelementes mit zwei Längsseitenwände und zwei gegenüberliegende Schmalseitenwände 1 bis 4 und einem Boden 5 dargestellt, das hier eine Tiefe von 150 mm aufweist. An zumindest zwei sich gegenüberliegenden, vorzugsweise den schmalen Seitenwänden 3 und 4 weist der Behälter vertikal gerichtete, vorzugsweise zwei parallele, leistenartige Stege 7 bzw. 8 auf, die bezüglich der Seitenwände 3 und 4 nach außen vorstehen und oben in eine randseitig angeordnete vorstehende Leiste 9 auslaufen, die im dargestellten Beispiel U-profilartig mit inneliegenden Vertikalrippen ausgebildet ist und durch Abrundungen an ihren Enden in die Längsseitenwände ausläuft. Die Längserstreckung der Leiste 9 mit einer Abrundung 25 an beiden Seiten ergibt sich besonders deutlich aus Fig. 2, wobei die Leiste 9 zugleich eine Aufstandsfläche für die aufeinandergesetzten Behälter bildet. An den sich gegenüberliegenden Schmalseiten sind im dargestellten Beispiel jeweils zwei Stege 7 und 8 bezüglich einer Symmetrieachse 10 symmetrisch angeordnet, wobei die zwei Stege 8 auf der einen Seite bezüglich den Stegen 7 der gegenüberliegenden Seite um ein geringes Maß nach innen gesetzt sein können, wie sich aus Fig.4 ergibt.

Wie in Fig. 4 gezeigt, sind die Stege 7 und 8 zweiteilig aufgebaut, mit einem oberen breiteren hohlprofilartigen und zur Behälterinnenseite offenen Abschnitt 8a bzw. 7a, der in der Leiste 9 ausläuft und diese nach oben zur Aufstandsfläche der Leiste 9 durchbricht, und einem darunter angeordneten massiven, dünnwandigen Abschnitt 8b bzw. 7b. Entsprechend Fig. 4 sind die unteren Stegteile 7b der einen Behälterseite bezüglich der Symmetrieachse 10 und bezüglich der oberen Stegteile 7a nach außen gesetz, wohingegen die unteren Stegabschnitte 8b der gegenüberliegenden Seite bezüglich der Symmetrieachse 10 und bezüglich der oberen Stegteile 8a nach innen gesetzt sind. Der Innenquerschnitt der hohlprofilartigen oberen Stegteile 7a und 8a ist im Bereich des Durchbruches durch die Leiste 9 verringert, wobei die verringerten Durchbrüche der Innenquerschnitte der oberen Stegteile 7a, deren untere Stegteile 7b nach außen bezüglich der Symmetrieachse 10 versetzt sind, nach innen bezüglich der Symmetrieachse 10 versetzt angeordnet sind. Entsprechend sind auf der gegenüberliegenden Seite die verringerten Innenquerschnitte der oberen Stegteile 8a, deren untere Stegteile 8b nach innen bezüglich der Symmetrieachse 10 versetzt sind, nach außen bezüglich der Symmetrieachse 10 versetzt angeordnet. Die Annordnung der verringerten Innenquerschnitte als Durchbrüche der oberen Stegteile 7a und 8a durch die randseitig angeordneten Leisten 9 entspricht daher jeweils derjenigen der unteren dünnwandigen Stegteile 7b und 8b der gegenüberliegenden Behälterseite.

Die beschriebene Ausbildung der Behälter bewirkt, daß im Falle der gleichgerichteten Stapelung zweier Behälter gemäß den Fig. 1, 2 und 4 die unteren Stegteile 7b und 8b auf den Aufstandsflächen der lastabtragenden Leisten 9 zu stehen kommen, wie in Fig. 2 dargestellt. Der obere Behälter taucht hierbei aufgrund der Einziehung bei 6 bevorzugt geringfügig in den unteren Behälter ein, wobei die Eintauchtiefe durch die untere Schulter 15 der unteren Stegteile 8b bzw. 7b begrenzt ist. Dieses geringfügige Eintauchen ermöglicht eine Stabilisierung der übereinander angeordneten Behälter in ihrer Aufnahmestellung, in der sie z. B. mit Briefsendungen gefüllt sind, so daß die übereinandergesetzten Behälter bequem und sicher, weil entsprechend zentriert und stabilisiert, transportiert und gehandhabt werden können.

Ist ein oberer Behälter gegenüber der Stellung in Fig. 4 hingegen 180° um eine vertikale Achse gedreht auf einen unteren Behälter in der Ausrichtung gemäß Fig. 2 gesetzt, so tauchen die stegartigen Abschnitte 7b und 8b in die Durchbrüche 11 und 12 der oberen Stegteile 7a und 8a durch die lastabtragenden Leisten 9 ein, da die Durchbrüche 11 und 12 der oberen Stegabschnitte 8a bzw. 7a wie beschrieben bezüglich der Symmetrielinie 10 jeweils so versetzt zueinander angeordnet sind, daß sie mit den unteren Stegteilen 7b und 8b der jeweils gegenüberliegenden Seitenwand korrespondieren, so daß diese bei um 180° gedrehter Ausrichtung des oberen Behälters in die Durchbrüche 11 und 12 eintauchen. Die Eintauchtiefe des oberen Behälters geht hierbei nur so weit, bis die untere Schulter 13 der breiten hohlprofilartigen Stegabschnitte 8a bzw. 7a auf der Aufstandsfläche 14 der lastabtragenden, vorzugsweise U-profilartig ausgebildeten Leiste 9 bzw. auf innen oder außen bezüglich der Durchbrüche 11 und 12 angeordneten Vorsprüngen auf der Auftstandsfläche der Leiste 9 aufsitzt. Die Durchbrüche 11 und 12 sind dabei geringfügig breiter als die unteren Stegabschnitte 7b und 8b, jedoch in jedem Falle schmaler als die Breite der oberen Stegabschnitte 8a bzw. Die Behälter können im leeren und ineinandergestapelten Zustand daher platzsparend zurück zu einem Einsatzort bzw. zu einem Poolsammelort transportiert werden, wobei die Handhabung sowohl bei Aufeinander- als auch bei Ineinanderstapelung in jedem Falle einfach und eindeutig ist, so daß ein reibungsloses Funktionieren der logistischen Kette gewährleistet ist.

Aus Fig. 3 sind im unteren Bereich der Seitenwand angeordnete Ablauföffnungen 16 ersichtlich. Diese können auch an den übrigen Seitenwänden bevorzugt gruppenweise versetzt vorgesehen sein.

An mindestens einer Seitenwand, bevorzugt an der gemäß Fig. 1 linken Seitenwand ist ein Etiketten- oder sonstiger Kartenhalter zur Aufnahme einer kennzeichnenden Karte vorgesehen. Der Etikettenhalter 17, der sich im übrigen auch aus der Darstellung in Fig. 3 ergibt, weist eine obere Randleiste 18, eine untere Randleiste 19 und eine hintere Randleiste 20 auf und ist am anderen Ende bei 21 offen, so daß von hier eine kennzeichnende Karte eingeschoben werden kann. Zweckmäßigerweise weist zumindest die obere Leiste 18 eine schräge Einführkante bzw. einen abgeschrägten Abschnitt bei 22 auf, so daß das Etikett bzw. die Karte schnell und sicher eingeführt werden kann. Aus diesem Grund ist die untere Randleiste 19 über diese Schräge 22 hinaus verlängert, so daß die Karte erst gegen die untere Randleiste 19 zum Anschlag gebracht und eingeschoben werden kann. Dadurch ist ein schnelles Einschieben der Etiketten gewährleistet, was wiederum dem reibungslosen Ablauf innerhalb der Logistikkette zugute kommt. Um das Etikett innerhalb der Halterung 17 zu fixieren, ist zwischen den Leisten 18 und 19 zumindest eine nach oben vorstehende und in Richtung des Karteneinschubes abgeschrägte Schutzleiste 23 vorgesehen (s. auch Fig. 1) über die das Etikett gegenüber den Randleisten 18 und 19 verspannt wird, die entsprechend Fig. 1 L-förmig ausgebildet sind und damit eine Einschubrinne für das Etikett begrenzen. Wie dargestellt ist der Etikettenhalter vorzugsweise unterhalb einer durch eine entsprechende Ausnehmung gebildete Öffnung 24 vorgesehen, die oben durch die an der entsprechenden Seite angeordnete lastabtragende Leiste 9 und an den Seiten durch die Stegbereiche 8a bzw. 7a begrenzt ist, wobei die Leiste 9 hier auch als Griffleiste wirkt. Dabei ist in einem der Stege 7 und 8 eine Ausnehmung 43 vorgesehen, durch die sich die Randleisten des Kartenhalters 17 erstrecken und durch die eine Karte eingeschoben wird. Ein Karte im Kartenhalter ist hierdurch auf einfache aber effektive Weise vor einer Beschädigung während der Benutzung des Behälters geschützt, da der Kartenhalter hinter die Stege 7 und 8 zurückversetzt liegt.

Wie sich aus den Fig. 1 und 5 ergibt, ist der innere Bereich des Bodens an der Unterseite leicht nach innen eingezogen, etwa um 3 bis 4 mm, wobei die verbleibende Bodenfläche 26 entsprechend Fig. 4 mit Vertiefungen 27 versehen ist und wobei die Vertiefungen 27 im dargestellten Ausführungsbeispiel quadratisch sind und ca. 0,5 mm Tiefe aufweisen. Aus Fig. 5 ist ferner ersichtlich, daß die Seitenwandfläche 28 gegenüber dem oberen äußeren Rand 29 geringfügig, nämlich um etwa 0,5 mm im bevorzugten Ausführungsbeispiel eingezogen ist und über einen konischen Bereich 28a in eine untere Seitenwandfläche 28b ausläuft.

Die Fig. 10 bis 16 zeigen eine Ausführungsform des ersten Behältergrundelements, welche im dargestellten Ausführungsbeispiel eine größere Tiefe von 280 mm aufweist. Aus diesem Grund sind dieselben Bauteile mit den gleichen Bezugszeichen versehen. Insbesondere der Etikettenhalter 17 ergibt sich deutlich aus Fig. 12, wobei die Fig. 16 zeigt, wie der untere Stegabschnitt 8b den Etikettenhalter 17 mit Hilfe der Ausnehmung 43 überbrückt.

Der Behälterinnenraum aller Behälter kann schließlich durch vertikal oder schräg einsetzbare Trennwandelemente in einzelne Abteile unterteilt werden, hierzu können zweckmäßiger weise entsprechende Einschubrinnen bzw. Einschubrippen an den inneren Seitenwandflächen vorgesehen sein. Diese sind zeichnerisch jedoch nicht dargestellt.

Die Fig. 17 und folgende zeigen schließlich ein drittes Behältergrundelement, welches als Großbehälter ausgebildet ist. Dieser Behälter weist beide Längssseiten miteinander verbindend mittig eine sickenartige Ausnehmung 30 auf, so daß eine versetzte Stapelung dieser Behältergrundelemente möglich ist. Wird ein solches drittes Behälterelement versetzt auf ein anderes drittes Behältergrundelement oder die anderen Grundelemente aufgesetzt, so übergreift der obere Behälter mit der Ausnehmung 30 den oberen umlaufenden Rand des unteren Behälterelements bei geringfügigem Eintauchen. Ersichtlich sind beim dritten Behältergrundelement die Stege 7 und 8 an den Längsseiten ausgebildet. Im übrigen entspricht Aufbau und Funktion weitgehend der Ausbildung der vorbeschriebenen Stege. Wie insbesondere aus Fig. 17 oben rechts hervorgeht, ist die Griffausbildung oberhalb der grifföffnungsbildenden Ausnehmung 24 mit eng beabstandeten plattenförmigen Lamellen versehen, die sich vom oberen Rand der Ausnehmung 24 bis zum U-Profil des oberen Rands erstrecken. Diese Lamellen wirken sich günstig für den Tragekomfort aus und bilden eine im wesentlichen geschlossene Grifffläche. Ferner wird hierbei eine Versteifung des Griffholmes erreicht.

Die oben offenen Behälter können durch einen Deckel verschlossen werden. Die Figur 23 zeigt eine explosionsartige Ansicht eines Ausführungsbeispiels des Behälters mit einem entsprechenden Deckel 31. In der Mitte seiner Sichtfläche ist der Deckel 31 mit einer Vertiefung 32 versehen, die durch eine (nicht gezeigte) transparente Abdeckung, nach oben hin bündig mit der Deckelfläche abgeschlossen ist. Diese Kunststoffschicht deckt den vertieften Bereich 32 jedoch nicht vollständig ab, sondern läßt eine vorzugsweise sich über die gesamte Breite der Vertiefung 32 erstreckende Öffnung frei, durch die eine Identifizierungskarte oder ein Etikett eingeschoben werden kann. An der Innenkante des Deckels 31 sind auf der einen Schmalseite nach innen vorstehende Vorsprünge 33 (nicht gezeigt) dargestellt, die in Ausnehmungen 35 am oberen Rand der einen Schmalseite eines Behälters eingreifen. Auf der den Vorsprüngen 33 gegenüberliegenden Seite des Deckels 31 ist in der Mitte ein federndes Rastelement 34 vorgesehen, das in eine entsprechende Ausnehmung 36 in der Leiste 9 an der entsprechenden Seite eines Behälters eingreift. Der Deckel hat zur eindeutigen Handhabung nur eine genau definierte Verschlußposition.

Die Sichtseite des Deckels 31 ist im dargestellten Beispiel mit einem Rand 37 umgeben, der ein Übereinanderstapeln von mit Deckeln verschlossenen Behältern erlaubt, ohne daß ein Abrutschen des aufgestapelten Behälters von dem darunterliegenden Behälter zu befürchten ist. Die durch den Rand 37 definierte Fläche entspricht dabei der Bodenfläche eines entsprechenden Behälters, so daß sich bei der Stapelung geschlossener Behälter ein Zentriereffekt ergibt. Der Rand 37 ist in dem dargestellten Ausführungsbeispiel darüber hinaus an einigen Stellen 38 unterbrochen, was von vorteilhafter Wirkung ist, wenn mit einem Deckel 31 verschlossene Behälter z.B. im Regen stehen müssen. Die Unterbrechungen 38 des Randes 37 erlauben dann ein Ablaufen von aufstehenden Flüssigkeiten von der Sichtseite des Deckels 31.

In der Figur 24 ist eine perspektivische Unteransicht derjenigen Schmalseite eines Deckels 31 dargestellt, an der das Rasterelement 34 zur Verriegelung des Deckels mit dem zu verschließenden Behälter angeordnet ist. Wie gezeigt, ist das Rasterelement 34 federnartig ausgebildet, wobei die Rastkanten 39 um einen Bereich 41 federnd nach hinten gedrückt werden können. Um dieses Nach-hinten-Bewegen der Rastkante 39 zu ermöglichen, ist eine Verlängerung 40 des federnden Rastelementes vorgesehen, die sich durch eine Öffnung 42 nach oben über den Deckel hinaus erstreckt. Am nach oben vorstehenden Ende dieser Verlängerung 40 ist eine Druckfläche (nicht gezeigt) vorgesehen, durch die sich der verlängerte Bereich 40 einschließlich der Rastkante 39 um den Federbereich 41 verschwenken läßt, um die Rastkante 39 aus ihrer Verrasterung mit den entsprechenden Rastflächen an der Öffnung 36 der Leiste 9 am Behälter zu lösen.

Die im einzelnen und getrennt voneinander beschriebenen Merkmale können in unterschiedlichen Kombinationen und Ausführungsbeispielen ausgeführt werden.

## Patentansprüche

1. Transportbehältersystem, kastenartige Behälter mit Boden (5) und vier Seitenwänden (1-4) umfassend, insbesondere geeignet für den Einsatz in Zustelldiensten, wobei kombinierbare Behälterelemente unterschiedlicher Größe vorgesehen sind, deren Länge und Breite einem derart abgestimmten Raster entspricht, daß Behälter vorzugsweise paßgerecht aufeinandersetzbar, stapelbar und/oder ineinanderstapelbar sind, und bei dem ein Teil der vorzugsweise drei Behälter gleiche Breite und Länge aufweisen, während die Breite eines anderen Teils der Behälter der Länge des ersten Teiles und die Länge einem Vielfachen der Breite des ersten Teiles der Behälter entspricht und wobei auf zumindest zwei sich gegenüberliegenden Außenseiten der Behälter jeweils miteinander kompatible Führungsorgane vorgesehen sind, die bei der Stapelung gleich ausgerichteter Behälter aufeinandersitzen und bei um eine Vertikalachse verdrehter Stapelung von Behältern zentrierend ineinandergreifen und die aus einer lastabtragenden Aufstandsleiste (9) am oberen Rand der jeweiligen Seite und zumindest einem vertikalen Steg (7,8) bestehen,
**dadurch gekennzeichnet, daß**
das Transportbehältersystem weiterhin aufsetzbare Deckel umfaßt, wobei zum Verschluß der Behälter gleicher Länge und Breite ein einheitlicher Deckel (31) vorgesehen ist, der eine ausschließliche Verschlußposition bezüglich der Behälter hat;
ein Teil der vorzugsweise drei Behälter gleiche Breite und Länge jedoch unterschiedliche Tiefe aufweisen;
daß die Seitenwände der Behälter zur Verbesserung der Zentrierung zumindest in Teilbereichen schräg nach innen geneigt verlaufen; und
daß die als Führungsorgane dienenden vertikalen Stege (7, 8) zweiteilig, mit einem oberen, hohlprofilartig zur Behälterinnenseite offenen und die Aufstandsleiste (9) durchbrechenden Teil (7a, 8a) und mit einem dünnen, massiven unteren Teil (7b, 8b) ausgebildet sind, wobei der Hohlprofilquerschnitt (11, 12) der oberen Stegteile (7a, 8a) im Bereich der Aufstandsleiste (9) auf einer Behälterseite zur Symmetrielinie (10) der Behälterseite und auf der gegenüberliegenden Behälterseite von der Symmetrielinie weg verringert ist und wobei die dünnen massiven unteren Stegteile (7b, 8b) jeweils auf der der Querschnittsverringerung der oberen Stegteile (7a, 8a) gegenüberliegenden Seite angeordnet sind.

2. Transportbehältersystem nach Anspruch 1, **dadurch gekennzeichnet, daß** die dünnen, massiven unteren Stegteile (7b, 8b) bei der Stapelung gleich ausgerichteter Behälter auf der Aufstandsleiste (9) aufstehen und bei der Stapelung um eine vertikale Achse verdrehter Behälter in die querschnittsverringernden Durchbrüche (11) der oberen Stegteile (7a, 7b) durch die Aufstandsleiste (9) eintauchen.

3. Transportbehältersytem nach einem der vorhergehenden Ansprüche, **dadurch gekennzeichnet, daß** auf zumindest einer der Behälterseiten ein Kartenhalter (17) vorgesehen ist, der aus Führungsschienen (18, 19) besteht, die zur Einsteckseite hin auseinanderlaufen, sowie aus zumindest einer der Einschubseite hin abgeschrägten Spannleiste (23).

4. Transportbehältersytem nach Anspruch 3, **dadurch gekennzeichnet, daß** der Kartenhalter unterhalb einer Grifföffnung (24) angeordnet ist und sich durch eine Ausnehmung (43) in einer der die Grifföffnung seitlich begrenzenden Stege (7, 8) erstreckt.

5. Transporbehältersystem nach einem der vorhergehenden Ansprüche, **dadurch gekennzeichnet, daß** die Behälterwände ohne Führungsorgane frei von behälterversteifenden Elementen sind.

6. Transporbehältersystem nach einem der vorhergehenden Ansprüche, **dadurch gekennzeichnet, daß** der Deckel (31) mit einem seine Sichtseite umgebenden Rand (37) versehen ist, wobei die vom Rand (37) eingegrenzte Fläche der Bodenfläche der zu verschließenden Behälterelemente entspricht.

7. Transportbehältersystem nach einem der vorhergehenden Ansprüche, **dadurch gekennzeichnt, daß** der Deckel (31) auf einer Seite mit Einrichtungen (33) zum Eingriff in oder unter eine lastabtragende Leiste (9) am Behälterrand vorgesehen ist, wobei auf der gegenüberliegenden Seite des Deckels (31) ein federndes Rastelement (34) vorgesehen ist, das in eine Aufnahme (36) in der Leiste (9) der entsprechenden anderen Behälterseite eingreift.

8. Transportbehältersystem nach einem der vorhergehenden Ansprüche, **dadurch gekennzeichent, daß** sich eine Verlängerung des federnden Rastelementes (34) durch eine Öffnung (42) im Deckel (31) nach oben über diesen hinaus erstreckt und mit einer Fingerdruckfläche versehen ist.

9. Transportbehältersystem nach einem der vorhergehenden Ansprüche, **dadurch gekennzeichnet, daß** die Grundelemente und der Deckel (31) mit ihren jeweiligen Einrichtungen aus Kunststoff bestehen und einstückig ausgeführt sind.

## Claims

1. Transport container system including box-like containers with a base (5) and four side walls (1-4), in particular suitable for use in delivery services, wherein combinable container elements of different size are provided, the length and breadth of which correspond to a coordinated frame such that containers may be placed on one another, stacked and/or stacked within one another, preferably fittingly, and in which a portion of the preferably three containers have the same breadth and length whilst the breadth of another portion of the containers corresponds to the length of the first portion and the length corresponds to a multiple of the breadth of the first portion of the containers and wherein mutually compatible guide elements are provided on at least two opposing outer sides of the containers which rest on one another, when similarly aligned containers are stacked and engage in one another in a centering manner when containers are stacked rotationally offset about a vertical axis and which comprise a load bearing support bar (9) on the upper edge of the respective side and at least one vertical web (7, 8), characterised in that the transport container system further includes lids which may be placed in position, a unitary lid (31) being provided for closing the containers of the same length and breadth which has an exclusive closure position with respect to the container; a proportion of the preferably three containers have the same breadth and length but different depths; that the side walls of the containers extend inclined obliquely inwardly to improve the centering effect, at least in regions; and that the vertical webs (7, 8), acting as the guide elements are constructed in two parts with an upper, hollow profile-like portion (7a, 8a), which is open to the inner surface of the container and passes through the support bar (9), and with a thin, massive lower portion (7b, 8b), whereby the hollow profile cross-section (11, 12) of the upper web portions (7a, 8a) is reduced in the region of the support bar (9) on one side of the container with respect to the line of symmetry (10) of the container side and on the opposite container side away from the line of symmetry and whereby the thin, massive lower web portions (7b, 8b) are arranged on the side opposite to the cross-sectional reduction of the upper web portions (8a, 8a).

2. Transport container system as claimed in Claim 1, characterised in that the thin, massive lower web portions (7b, 8b) rest on the support bar (9), when similarly aligned containers are stacked, and extend into the cross-sectional area-reducing openings (11) in the upper web portions (7a, 7b) through the support bar (9), when containers are stacked rotationally offset about a vertical axis.

3. Transport container system as claimed in one of the preceding claims, characterised in that provided on at least one of the container sides there is a cardholder (17), which comprises guide tracks (18, 19), which diverge towards the insertion side, and at least one tension bar (23) chamfered towards the insertion side.

4. Transport container system as claimed in Claim 3, characterised in that the cardholder is disposed below a handle opening (24) and extends through an opening (43) in one of the webs (7, 8) laterally adjoining the handle opening.

5. Transport container system as claimed in one of the preceding claims, characterised in that the container walls without guide elements are free of container-stiffening elements.

6. Transport container system as claimed in one of the preceding claims, characterised in that the lid (31) is provided with a rim (37) surrounding its visible side, the area enclosed by the rim (37) corresponding to the base area of the container elements to be closed.

7. Transport container system as claimed in one of the preceding claims, characterised in that the lid (31) is provided on one side with devices (33) for engaging in or beneath a load-bearing bar (9) on the container edge, a resilient locking element (34) being provided on the opposite side of the lid (31) which engages in a recess (36) in the bar (9) on the corresponding other container side.

8. Transport container system as claimed in one of the preceding claims, characterised in that an extension of the resilient locking element (340 extends upwardly through an opening (42) in the lid (31) beyond the latter and is provided with a finger pressure surface.

9. Transport container system as claimed in one of the preceding claims, characterised in that the basic elements and the lid (31) with their respective fittings comprise plastic material and are of one-piece construction.

## Revendications

1. Système à récipients de transport, comprenant des récipients en forme de boîtes ayant un fond (5) et quatre parois latérales (1-4), convenant notamment pour son utilisation dans des services de distribution, et dans lequel il est prévu des éléments de récipients, qui peuvent être combinés et ont des tailles différentes et dont la longueur et la largeur correspondent à une configuration réglée de telle sorte que des récipients peuvent être installés les uns sur les autres, empilés et/ou emboîtés les uns dans les autres de préférence d'une manière ajustée, et dans lequel une partie des récipients, prévus de préférence au nombre de trois, possèdent une même largeur et une même longueur, alors que la largeur d'une autre partie des récipients correspond à la longueur de la première partie et que la longueur correspond à un multiple de la largeur de la première partie des récipients, et dans lequel sur au moins deux côtés latéraux opposés des récipients sont prévus respectivement des organes de guidage qui sont compatibles entre eux et qui, lors de l'empilage de récipients orientés de la même manière, prennent appui les uns sur les autres et, dans le cas d'un empilage de récipients avec pivotement autour d'un axe vertical, s'emboîtent les uns dans les autres avec un effet de centrage et qui sont constitués par une réglette d'appui (9) supportant la charge, sur le bord supérieur du côté considéré et par au moins une barrette verticale (7, 8),
caractérisé en ce que
le système à récipients de transport comprend en outre des couvercles pouvant être appliqués par le haut, un couvercle uniforme (31), qui possède une position exclusive de fermeture par rapport aux récipients, étant prévu pour fermer les récipients ayant une même longueur et une même largeur ;
une partie des récipients prévus de préférence au nombre de 3 possèdent la même largeur et la même longueur, mais des profondeurs différentes ;
que les parois latérales des récipients sont inclinées obliquement vers l'intérieur, au moins dans des zones partielles, de manière à améliorer le centrage ; et
que les barrettes verticales (7, 8), utilisées comme organes de guidage, sont formées de deux parties, comprenant une partie supérieure (7a, 8a), qui est ouverte en forme de profilé creux en direction de la face intérieure des récipients et qui traverse la réglette d'appui (9), et par une partie inférieure massive mince (7b, 8b), la section transversale (11, 12) du profilé creux des parties supérieures (7a, 8a) des barrettes étant réduite d'un côté du récipient en direction de l'axe de symétrie (10) du côté du récipient et étant réduite, sur le côté opposé du récipient, à partir de l'axe de symétrie, tandis que les parties inférieures massives minces (7b, 8b) des barrettes sont disposées respectivement sur la face située à l'opposé de la zone de réduction de la section transversale des parties supérieures (7a, 8a) des barrettes.

2. Système à récipients de transport selon la revendication 1, caractérisé en ce que lors de l'empilage de récipients orientés de la même manière les parties inférieures massives et minces (7b, 8b) des barrettes reposent sur la réglette d'appui (9) et lors de l'empilage de récipients pivotés autour d'un axe vertical pénètrent dans les passages de section transversale réduite (11) des parties supérieures (7a, 7b) des barrettes à travers la réglette d'appui (9).

3. Système à récipients de transport selon l'une des revendications précédentes, caractérisé en ce que sur au moins l'un des côtés du récipient est prévu un dispositif porte-carte (17), qui est constitué par des rails de guidage (18, 19) qui s'écartent l'un de l'autre en direction du côté d'enfichage, ainsi que par au moins une barrette de serrage (23) qui est biseautée en direction du côté d'insertion.

4. Système à récipients de transport selon la revendication 3, caractérisé en ce que le dispositif porte-carte est disposé au-dessous d'une ouverture de préhension (24) et s'étend à travers un évidement (43) formé dans l'une des barrettes (7, 8) qui délimitent latéralement l'ouverture de préhension.

5. Système à récipients de transport selon l'une des revendications précédentes, caractérisé en ce que les parois des récipients sans organes de guidage sont dénués d'éléments de renforcement du récipient.

6. Système à récipients de transport selon l'une des revendications précédentes, caractérisé en ce que le couvercle (31) comporte un bord (37) qui entoure un voyant, la surface délimitée par le bord (37) correspondant à la surface du fond des éléments de récipients devant être fermés.

7. Système à récipients de transport selon l'une des revendications précédentes, caractérisé en ce que le couvercle (31) comporte, sur un côté, des dispositifs (33) destinés à s'engager dans ou au-dessous d'une réglette (9) supportant la charge sur le bord du récipient, tandis que sur le côté opposé du couvercle (31) il est prévu un élément d'encliquetage élastique (34), qui s'engage dans un évidement (36) formé dans la réglette (9) de l'autre côté correspondant du récipient.

8. Système à récipients de transport selon l'une des revendications précédentes, caractérisé en ce qu'un prolongement de l'élément d'encliquetage élastique (34) s'étend vers le haut au-dessus du couvercle (31) à travers une ouverture (42) formée dans ce couvercle et comporte une surface pour l'appui d'un doigt.

9. Système à récipients de transport selon l'une des revendications précédentes, caractérisé en ce que les éléments de base et le couvercle (31) et leurs dispositifs respectifs sont formés d'une matière plastique et sont agencés d'un seul tenant.
